# EUROPÄISCHE PATENTSCHRIFT

(11) **EP 1 651 866 B1**
(45) Veröffentlichungstag und Bekanntmachung des Hinweises auf die Patenterteilung: **05.03.2014**
(21) Anmeldenummer: 04740680.6
(22) Anmeldetag: 06.07.2004
(51) Int. Cl.: F04B 1/04, F04B 27/04

(54) **EXZENTERTRIEBWERK FÜR VOLUMETRISCH WIRKENDE PUMPEN ODER MOTOREN**
ECCENTRIC DRIVE MECHANISM FOR VOLUMETRIC PUMPS OR MOTORS
MECANISME DE TRANSMISSION EXCENTRIQUE DESTINE A DES POMPES D'ACTION VOLUMETRIQUE OU MOTEURS

(30) Priorität: 07.07.2003 DE 10330757
(43) Veröffentlichungstag der Anmeldung: 03.05.2006
(73) Patentinhaber: Frey, Bernhard, 8200 Schaffhausen (CH)
(72) Erfinder: Frey, Bernhard, 8200 Schaffhausen (CH)
(74) Vertreter: OK pat AG
(86) Internationale Anmeldenummer: PCT/EP2004/007352
(87) Internationale Veröffentlichungsnummer: WO 2005/003558

(56) Entgegenhaltungen:
- DE-A- 3 039 197
- GB-A- 740 784
- GB-A- 884 556
- US-A- 3 456 874
- US-A- 4 132 510

## Beschreibung

Die Erfindung betrifft ein Exzentertriebwerk für volumetrisch unidirektional wirkende Pumpen.

Exzentertriebwerke sind im Stand der Technik bekannt. Ein mit einer Welle eines Kurbeltriebes drehfest verbundenes Hubglied mit einer bezüglich einer Achse dieser Welle exzentrischen Hublagerung kann zum Beispiel als Kurbelzapfen einer üblichen Kurbelwelle, ein Koppelglied als Pleuel und ein Druckglied als Kolben ausgebildet sein, der mit dem Pleuel durch einen Kolbenbolzen schwenkbar verbunden ist. Ein Kurbelzapfen/Pleuellager und ein Kolbenbolzenlager bilden zusammen wiederum eine Lagerung mit einem translatorischen, quer zum Hub gerichteten Freiheitsgrad, also eine Querlagerung. Für eine Schmierfluidzuführung zur Querlagerung kommt dann ein Kanal bzw. ein Bohrungssystem in Betracht, das sich, ausgehend von einer Druckförderquelle, durch die Kurbelwelle und das Pleuel zum Kolbenbolzen erstreckt. Diese Schmierfluidzuführung verläuft auch durch das Kurbelzapfen/Pleuellager, das heisst, durch die Hublagerung. Im Interesse der Einspeisung und Verteilung von Schmierfluid in der Niederdruckphase für die anschliessende, hydrodynamische Bildung eines Schmierfilms in einer Hochdruckphase durch RelativDrehbewegung zwischen den Lagerflächen werden bekanntermassen entsprechend gross bemessenen, das Lager umgreifende, nutförmige Aussparungen in den Lagerflächen vorgesehen. Nun herrschen in der jeweiligen Hochdruckphase zwischen den Lagerflächen der Querlagerung, mindestens neben kontinuierlichen Relativ-Drehbewegungen, bei wichtigen Konstruktionen jedoch ausschliesslich, oszillierende Bewegungszustände mit Stillständen, die einen Aufbau von ausreichend tragfähigen hydrodynamischen Schmierfilmen praktisch nicht zulassen. In diesen Bereichen kommt es darauf an, nicht nur ein ausreichendes Schmierstoffpolster in den Niederdruckphasen in den Lagerspalt einzubringen - dies erfolgt über das mit der Querlagerung in Verbindung stehende Hublager - sondern dieses Polster in den Hochdruckphasen nicht zu rasch abfliessen zu lassen. Dieser Abfluss kann wiederum über das Hublager erfolgen. Wegen der oben erwähnten Aussparungen in den Lagerflächen des Hublagers sind die bekannten Exzentertriebwerke im Hinblick auf diese erwünschte Schmierdruckhaltung verbesserungsbedürftig.

Aus der US-4,132,510-A ist ein Exzentertriebwerk bekannt. Dieses Exzentertriebwerk, das im Übrigen für einen Gaskompressor bestimmt ist und bidirektional wirken kann, weist gewisse Merkmale des erfindungsgemässen Exzentertriebwerks auf, unterscheidet sich aber durch eine andere Konstruktion insbesondere des Mündungsbereichs des ersten Kanals in die Hublagerung, wobei dieser lediglich durch eine kleinflächige Abplattung des Hubgliedes gebildet ist, die sich längs einem sehr beschränkten Umfangswinkelbereich erstreckt. Diese Abplattung dient nur dazu, den Zustrom des Schmierfluids zu ermöglichen.

In Anlehnung an den Wortlaut des Anspruchs 1 unterscheidet sich die vorliegende Erfindung vom Stand der Technik nach US-4,132,510 A
- durch eine unidirektional wirkende Pumpe,
- durch die Hohlraumanordnung, die sich über einen wesentlichen Teil des - der gesamten Niederdruckphase des Exzentertriebwerks entsprechenden - Halbkreis-Umfangsabschnitts des Hubgliedes erstreckt, so daß das Durchströmen des Schmierfluids zwischen dem mindestens einen ersten Kanal und dem mindestens einen zweiten Kanal jeweils während eines wesentlichen Teils der gesamten Niederdruckphase des Schmierfluids in der Hublagerung bzw. in der Querlagerung stattfindet, und eine Rückströmung des Schmierfluids in einer folgenden Hochdruckphase unterbunden ist, weiter
- durch die Hohlraumanordnung, die einen Hohlraum in Form einer Nut aufweist, die sich innerhalb der Niederdruckphase des Exzentertriebwerks entsprechenden Halbkreis-Umfangsabschnitts des Hubgliedes und
höchstens längs der Niederdruckphase des Exzentertriebwerks entsprechenden Halbkreis-Umfangsabschnitt des Hubgliedes erstreckt.

Aufgabe der Erfindung ist daher die Schaffung eines Exzentertriebwerkes, das sich hinsichtlich der Lagerung durch wirksame und sichere Schmierung und Schmierdruckhaltung auszeichnet.

Die Lösung dieser Aufgabe ist erfindungsgemäss bestimmt durch die Merkmale des Patentanspruchs 1. Bevorzugte Einzelheiten und Weiterbildungen des erfindungsgemässen Exzentertriebwerkes sind durch die abhängigen Patentansprüche 2 bis 4 definiert.

Im Kombinationszusammenhang der Lösungsmerkmale des Anspruchs 1 kommt es unter anderem darauf an, dass eine Strömungsverbindung zwischen der Querlagerung und einem Kanalsystem der Zuführung von Schmierfluid in der Hochdruckphase jeweils durch nicht unterbrochene Lagerflächen der Hublagerung verschlossen und damit eine unerwünschte Rückströmung des Schmierfluids unterbunden ist.

Es ist hervorzuheben, dass nicht nur bei Hochdruckpumpen sondern auch bei entsprechenden Motoren, die statt einer ausgeprägten Kurbelwelle nur eine Exzenterscheibe oder mehrere derselben sowie entsprechende Exzenterkulissen mit rein translatorischer Gleitbewegung gegenüber auf diesen Kulissen aufsitzenden Druckgliedern aufweisen, durch die Erfindung eine zuverlässige Gleitschmierung und damit ein Hochdruckbetrieb mit annehmbarem mechanischem Wirkungsgrad ermöglicht wird.

Ein wesentliches Merkmal der Erfindung besteht darin, dass die Hohlraumanordnung in einer Lagerfläche eines Hubgliedes angeordnet ist, die sich über mindestens einen Teil eines, der Niederdruckphase entsprechenden, Umfangsabschnitts des Hubgliedes erstreckt und wenigstens abschnittsweise eine mit Abstand von den Rändern dieser Lagerfläche verlaufende Begrenzung aufweist. Dadurch wird eine besonders wirksame Abdichtung der Hohlraumanordnung gegen Schmierfluid-Rückströmung erreicht. Dem gleichen Optimierungszweck dient die Ausbildung, derzufolge die Hohlraumanordnung mindestens einen Hohlraum in Form einer sich höchstens über einen Halbkreis-Umfangsabschnitt des Hubgliedes erstreckenden Nut aufweist.

In gewissen Anwendungen kommt eine Weiterbildung in Betracht, derzufolge die Hohlraumanordnung nicht nur einen, sondern eine Mehrzahl von im Umfang und/oder Axialrichtung gegeneinander versetzt angeordneten Hohlräumen umfasst, die jeweils mit dem Schmierfluidsystem in Verbindung stehen. Dies ermöglicht vergleichsweise grosse Querschnitte für die Schmierfluidströmung bei gleichwohl zuverlässiger Abdichtung gegen unerwünschte Rückströmung.
Eine ebenfalls wesentliche Weiterbildung der Erfindungsgedanken sieht vor, dass die Hohlraumanordnung in einem vorderen bzw. rückwärtigen Umfangswinkelabstand von bezüglich der Drehrichtung vorderen und/oder rückwärtigen Ende des der Niederdruckphase entsprechenden Umfangsabschnitts des Hubgliedes begrenzt ist. Dies ermöglicht in gewissen Anwendungen zweckmässige Phasenverschiebungen des Beginns bzw. des Endes der Schmiermittelzuführung zur Querlagerung. Damit kann gegebenenfalls auftretenden Phasenverschiebungen und/oder Änderungen des zeitlichen Druckgradienten infolge Kompressibilität eines Arbeitsmediums Rechnung getragen werden. Dabei kommen grundsätzlich positive wie auch negative Winkelabstände bezüglich der geometrischen Tot- oder Umkehrpunkte des Exzentertriebwerkes in Frage.

Die Erfindung wird weiter unter Bezugnahme auf ein in den Zeichnungen schematisch dargestelltes Ausführungsbeispiel erläutert. Darin zeigen:
- Fig. 1: als bevorzugtes Anwendungsbeispiel der Erfindung eine Radialkolbenmaschine in Axialansicht;
- Fig. 2: die in Fig. 1 gezeigte Radialkolbenmaschine in Radialansicht;
- Fig. 3: einen in grösserem Massstab gehaltenen, quer zur Hauptwelle orientierten Teilschnitt des Exzentertriebwerkes der in Fig. 1 und Fig. 2 gezeigten Radialkolbenmaschine; und
- Fig. 4: einen Teil-Axialschnitt des Exzentertriebwerkes mit einem teilweise angedeuteten Radial-Druckglied und zugehörigem Kolben sowie Zylinder.

Bei der Radialkolbenmaschine nach Fig. 1 und Fig. 2 handelt es sich um eine 5-Zylinderpumpe mit von einer Welle (W) angetriebenen Zylinder-Kolbeneinheiten (Z1, Z2, Z3, Z4, Z5), die konzentrische zu einer Achse (XX) der Welle (W) und über deren Umfang gleichmässig verteilt angeordnet sind. In einem Zentralgehäuse (GZ) befindet sich ein noch im Einzelnen darzustellendes Exzentertriebwerk. Ein Antriebsmoment wird von einem nicht dargestellten Motor über einen Wellenstummel (WS) eingeleitet.

Das in Fig. 3 und Fig. 4 dargestellte Exzentertriebwerk umfasst ein mit der Welle (W) drehfest verbundenes Hubglied (HG), das eine bezüglich der Achse (XX) der Welle (W) exzentrische Hublagerung (HL) aufweist. Die Hublagerung (HL) verbindet das Hubglied (HG) mit einem an der Drehbewegung nicht teilnehmenden Kuppelglied (KG), das seinerseits durch eine Querlagerung (QL) mit einem Druckglied (DG) für den oszillierenden Förderantrieb einer Kolbenzylindereinheit verbunden ist. Bei dem vorliegenden, bevorzugten Anwendungsbeispiel ist das Hubglied (HG) eine einfache Exzenterscheibe, die drehfest auf der Welle (W) sitzt oder mit dieser einstückig ausgebildet ist. Das Hubglied (HG) bildet an seinem äusserem Umfang eine Lagerfläche (L1), die in einer entsprechenden, zylindrischen Lagerfläche (L2) des Koppelgliedes (KG) sitzt und damit die Hublagerung (HL) bildet. Demgemäss besitzt die Konstruktion trotz Mehrzylinderanordnung keine ausgeprägte Kurbelwelle.

Das Druckglied (DG) ist im Beispiel als in einem Gehäuse (GH) radial zur Welle (W) verschiebbar gelagerte Büchse ausgebildet, in der ein unter Arbeitsdruck stehender Kolben (KO) sitzt. Dieser Kolben (KO) presst eine im Wesentlichen oder annähernd ebene untere Stirnfläche (F1) des Druckgliedes (DG) mit grossen Kräften gegen eine ebene Sitzfläche (F2) des Koppelgliedes (KG). Die Flächen F1 und F2 bilden als Lagerflächen die Querlagerung (QL). Sie unterliegen ausschliesslich translatorischen Gleitbewegungen relativ zueinander. Gegebenen falls kann der Kolben (KO) selbst mit einer unteren Stirnfläche die genannte Lagerfläche der Querlagerung (QL) bilden.

Des Weiteren ist eine Druckförderquelle (DQ) für ein Schmierfluid vorgesehen, die ausgangsseitig durch ein Kanalsystem mit der Querlagerung (QL) verbunden ist. Ausgehend von einem mit der Druckförderquelle (DQ) verbundenen Anschlusskanal (KA) umfasst das Kanalsystem einen durch das Hubglied (HG) in die Hublagerung (HL) verlaufenden ersten Kanal (K1) und mindestens einen von dieser Hublagerung (HL) durch das Koppelglied (KG) in die Querlagerung (QL) verlaufenden zweiten Kanal (K2).

Im Bereich der Hublagerung (HL) ist innerhalb einer mit dem Hubglied (HG) verbundenen Lagerfläche (L1) eine Hohlraumanordnung für eine Weiterleitung des Schmierfluids zu mindestens einem zweiten Kanal (K2) vorgesehen, und diese Hohlraumanordnung hat innerhalb der Lagerfläche (L1) und in Umfangsrichtung des Hubgliedes (HG) wenigstens annähernd eine Anordnung und/oder Erstreckung, die eine Schmierfluiddurchströmung zwischen erstem Kanal (K1) und zweitem Kanal (K2) jeweils nur innerhalb einer Niederdruckphase des Schmierfluids in der Hublagerung (HL) bzw. der Querlagerung (QL) zulässt. Diese Konstruktion bzw. Anordnung wirkt somit im Sinne einer Schubventilsteuerung, die eine unerwünschte Rückströmung des Schmierfluids in den Hochdruckphasen der Querlagerung (QL) verhindert, jedoch eine ausreichende Füllung des Spaltes der Querlagerung mit Schmierfluid in den Niederdruckphasen sichert.

Im Einzelnen hat das Exzentertriebwerk die Hohlraumanordnung in der Lagerfläche (L1) des Hubgliedes (HG). Diese Hohlraumanordnung erstreckt sich über mindestens einen Teil eines der Niederdruckphase des Exzentertriebwerkes entsprechenden Umfangsabschnitt (UN) des Hubgliedes (HG) und weist wenigstens abschnittsweise eine mit Abstand von Rändern dieser Lagerfläche (L1) verlaufende Begrenzung auf. Dies verbessert die Rückstrom-Sperrwirkung. Im Ausführungsbeispiel gemäss Fig. 3 ist die Konstruktion speziell so gestaltet, dass die Hohlraumanordnung mindestens einen Hohlraum in Form einer sich höchstens über einen Halbkreis-Umfangsabschnitt des Hubgliedes (HG) erstreckenden Nut aufweist. Gegebenen falls kann die Hohlraumanordnung eine Mehrzahl von in Umfangs- und/oder Axialrichtung des Hubgliedes (HG) gegeneinander versetzt angeordneten Hohlräumen umfassen, die jeweils mit dem Schmierfluidsystem in Verbindung stehen. Dies ermöglicht vergleichsweise grosse Querschnitte für die Strömung des Schmierfluids bei gleichwohl zuverlässiger Abdichtung gegen unerwünschte Rückströmung.

Die Hohlraumanordnung kann ferner in einem vorderen bzw. rückwärtigen Umfangswinkelabstand (av bzw. ah) vom bezüglich der Drehrichtung vorderen und/oder rückwärtigen Ende des der Niederdruckphase entsprechenden Umfangsabschnitt (UN) des Hubgliedes begrenzt ausgebildet werden. Dies ermöglicht eine Phasenverschiebung des Beginns bzw. Endes der Zuführung des Schmiermittels zur Querlagerung (QL). Der Betrag einer solchen Phasenverschiebung wird im Allgemeinen zweckmässig auf einen Wert von etwa 10° - positiv oder negativ - beschränkt.

## Patentansprüche

1. Exzentertriebwerk für volumetrisch und unidirektional wirkende Pumpe, umfassend folgende Merkmale:
- mindestens ein Hubglied (HG),
○ das mit einer, eine Achse (XX) enthaltenden, Welle (W) eines Kurbelgetriebes drehfest verbunden ist, und
○ das mindestens eine bezüglich der Achse (XX) der Welle (W) exzentrische Hublagerung (HL) aufweist;
- ein Koppelglied (KG), welches durch die Hublagerung (HL) mit dem Hubglied (HG) verbunden ist, wobei das Koppelglied (KG)
○ an der Drehbewegung nicht teilnimmt und
○ seinerseits durch eine Querlagerung (QL) mit mindestens einem Druckglied (DG) für einen oszillierenden Förderantrieb mindestens einer Kolben/Zylinder-Einheit der Pumpe verbunden ist;
- mindestens eine Druckförderquelle (DQ) für ein Schmierfluid, die ausgangsseitig mit der Querlagerung (QL) verbunden ist,
- ein Kanalsystem, das
○ die Druckförderquelle (DQ) mit der Querlagerung (QL) verbindet,
○ ausgehend von einem mit der Druckförderquelle (DQ) verbundenen Anschlusskanal (KA) umfasst:
■ mindestens einen ersten Kanal (K1), der durch das Hubglied (HG) in die Hublagerung (HL) verläuft, und
■ mindestens einen zweiten Kanal (K2), der von dieser Hublagerung (HL) durch das Koppelglied (KG) in die Querlagerung (QL) verläuft,
- eine Hohlraumanordnung,
○ die im Bereich der Hublagerung (HL) innerhalb einer mit dem Hubglied (HG) verbundenen Lagerfläche (L1) für die Weiterleitung des Schmierfluids zu dem mindestens einen zweiten Kanal (K2) vorgesehen ist,
○ die innerhalb der Lagerfläche (L1) und in Umfangsrichtung des Hubgliedes (HG) wenigstens annähernd eine Anordnung und/oder Erstreckung hat, welche ein Durchströmen des Schmierfluids zwischen dem mindestens einen ersten Kanal (K1) und dem mindestens einen zweiten Kanal (K2) zulässt,
wobei
die Hohlraumanordnung
- sich über einen wesentlichen Teil des - der gesamten Niederdruckphase des Exzentertriebwerks entsprechenden - Halbkreis-Umfangsabschnitts (UN) des Hubgliedes (HG) erstreckt, sodass
das Durchströmen des Schmierfluids zwischen dem mindestens einen ersten Kanal (K1) und dem mindestens einen zweiten Kanal (K2) jeweils während eines wesentlichen Teils der gesamten Niederdruckphase des Schmierfluids in der Hublagerung (HL) bzw. in der Querlagerung (QL) stattfindet,
und eine Rückströmung des Schmierfluids in einer folgenden Hochdruckphase unterbunden ist,
- wenigstens abschnittsweise eine mit Abstand von den Rändern dieser Lagerfläche (L1) verlaufende Begrenzung aufweist, und
- mindestens einen Hohlraum aufweist in Form einer Nut (HKN), die
sich innerhalb der Niederdruckphase des Exzentertriebwerks entsprechenden Halbkreis-Umfangsabschnitts (UN) des Hubgliedes (HG) und
höchstens längs der Niederdruckphase des Exzentertriebwerks entsprechenden Halbkreis-Umfangsabschnitt (UN) des Hubgliedes (HG) erstreckt.

2. Exzentertriebwerk nach Anspruch 1, **dadurch gekennzeichnet, dass** die Hohlraumanordnung weitere Hohlräume umfasst, wobei die Hohlräume
○ in Umfangs-und/oder Axialrichtung des Hubgliedes (HG) gegeneinander versetzt angeordnet sind und
○ miteinander oder gesondert mit der Druckförderquelle (DQ) verbunden sind.

3. Exzentertriebwerk nach Anspruch 1, **dadurch gekennzeichnet, dass** die Hohlraumanordnung in einem vorderen Umfangs-Winkelabstand (av) und/ oder einem rückwärtigen Umfangswinkelabstand (ah) vom bezüglich der Drehrichtung vorderen bzw. rückwärtigen Ende eines, der Niederdruckphase des Hubgliedes (HG) entsprechenden, Umfangsabschnittes (UN) des Hubgliedes (HG) begrenzt ist.

4. Exzentertriebwerk nach Anspruch 3, **dadurch gekennzeichnet, dass** der vordere Umfangswinkelabstand (av) und/oder der rückwärtige Umfangswinkelabstand der Hohlraumanordnung höchstens 10° beträgt.

## Claims

1. An eccentric drive mechanism for volumetrically and unidirectionally acting pumps, comprising the following features:
- at least one stroke element (HG)
- which is connected in a rotationally-fixed manner to a shaft (W) of a crank drive, which contains an axis (XX), and
- which has at least one eccentric stroke mount (HL) with respect to the axis (XX) of the shaft (W);
- a coupling element (KG), which is connected by the stroke mount (HL) to the stroke element (HG), wherein the coupling element (KG)
- does not participate in the rotational movement and
- is in turn connected by a transverse mount (QL) to at least one pressure element (DG) for an oscillating delivery drive of at least one piston/cylinder unit of the pump;
- at least one pressure delivery source (DQ) for a lubricating fluid, which is connected on the outlet side to the transverse mount (QL),
- a channel system, which
- connects the pressure delivery source (DQ) to the transverse mount (QL),
- proceeding from a connection channel (KA) connected to the pressure delivery source (DQ), comprises:
- at least one first channel (K1), which extends through the stroke element (HG) in the stroke mount (HL), and
- at least one second channel (K2), which extends from this stroke mount (HL) through the coupling element (KG) in the transverse mount (QL),
- a cavity arrangement,
- which is provided in the region of the stroke mount (HL) inside a bearing surface (L1) connected to the stroke element (HG) for relaying the lubricating fluid to the at least one second channel (K2),
- which at least approximately has an arrangement and/or extension, inside the bearing surface (L1) and in the circumferential direction of the stroke element (HG), which permits through flow of the lubricating fluid between the at least one first channel (K1) and the at least one second channel (K2),
wherein the cavity arrangement
- extends over a substantial part of the semicircular circumferential section (UN) - corresponding to the entire low-pressure phase of the eccentric drive mechanism - of the stroke element (HG), so that
the through flow of the lubricating fluid between the at least one first channel (K1) and the at least one second channel (K2) respectively occurs during a substantial part of the entire low-pressure phase of the lubricating fluid in the stroke mount (HL) or in the transverse mount (QL),
and a reverse flow of the lubricating fluid in a following high-pressure phase is prevented,
- at least sectionally has a delimitation which extends at a distance from the edges of this bearing surface (L1), and
- has at least one cavity in the form of a groove (HKN), which extends inside the semicircular circumferential section (UN) of the stroke element (HG) corresponding to the low-pressure phase of the eccentric drive mechanism and at most along the semicircular circumferential section (UN) of the stroke element (HG) corresponding to the low-pressure phase of the eccentric drive mechanism.

2. The eccentric drive mechanism according to Claim 1, **characterized in that** the cavity arrangement comprises further cavities, wherein the cavities
- are arranged offset to one another in the circumferential and/or axial direction of the stroke element (HG) and
- are connected to the pressure delivery source (DQ) with one another or separately.

3. The eccentric drive mechanism according to Claim 1, **characterized in that** the cavity arrangement is delimited in a front circumferential angle spacing (av) and/or a rear circumferential angle spacing (ah) from the front or rear end, respectively, with respect to the rotational direction of a circumferential direction (UN) of the stroke element (HG) corresponding to the low-pressure phase (HG).

4. The eccentric drive according to Claim 3, **characterized in that** the front circumferential angle spacing (av) and/or the rear circumferential angle spacing of the cavity arrangement is at most 10°.

## Revendications

1. Mécanisme de transmission excentrique destiné à des pompes volumétriques et unidirectionnelles, présentant les caractéristiques suivantes :
- au moins un organe de levage (HG),
• qui est relié bloqué en rotation à un arbre (W) contenant un axe (XX) d'un mécanisme à mani velle, et
• qui présente au moins un palier de levage (HL) excentrique par rapport à l'axe (XX) de l'arbre (W) ;
- un organe de couplage (KG) qui est relié à l'organe de levage (HG) par le palier de levage (HL), l'organe de couplage (KG)
• ne participant pas au mouvement de rotation et
• étant relié de son côté par un palier transversal (QL) à au moins un organe de pression (DG) pour la commande de mouvement oscillant d'au moins une unité cylindre-piston de la pompe ;
- au moins une source d'alimentation en pression (DQ) destinée à un fluide de graissage qui est reliée, côté sortie, au palier transversal (QL),
- un système de canal, qui
• relie la source d'alimentation en pression (DQ) au palier transversal (QL),
• comprend, à partir d'un canal de raccordement (KA) relié à la source d'alimentation en pression (DQ) :
• au moins un premier canal (K1) qui s'étend par l'organe de levage (HG) dans le palier de levage (HL), et
• au moins un deuxième canal (K2) qui s'étend du palier de levage (HG) au palier transversal (QL) en passant par l'organe de couplage (KG) ;
un agencement d'espaces creux,
• qui est prévu dans la zone du palier de levage (HL) à l'intérieur d'une surface de palier (L1) reliée à l'organe de levage (HG) pour l'acheminement du fluide de graissage au moins au deuxième canal (K2),
• qui est agencé et qui s'étend au moins approximativement à l'intérieur de la surface de palier (L1) et dans le sens circonférentiel de l'organe de levage (HG), ce qui permet un écoulement du fluide de graissage entre le au moins premier canal (K1) et le au moins deuxième canal (K2),
l'agencement d'espaces creux
- s'étendant sur une partie substantielle de la section de circonférence en demi-cercle (UN) - correspondant à la phase basse pression du mécanisme de transmission excentrique- de l'organe de levage (HG), de sorte que
l'écoulement du fluide de graissage entre le au moins premier canal (K1) et le au moins deuxième canal (K2) s'effectue pendant une partie substantielle de l'ensemble de la phase basse pression du fluide de graissage dans le palier de levage (HL) ou dans le palier transversal (QL),
et qu'un retour du fluide de graissage est empêché dans une phase haute pression suivante,
- présente au moins par endroits une délimitation s'étendant à distance des bords de cette surface de palier (L1), et
- présente au moins un espace creux sous la forme d'une rainure (HKN) qui s'étend à l'intérieur de la section circonférentielle en demi-cercle (UN) de l'organe de levage (HG), correspondant à la phase basse pression du mécanisme de transmission excentrique et
- qui s'étend au maximum le long de la section circonférentielle en demi-cercle (UN) de l'organe de levage (HG) correspondant à la phase basse pression du mécanisme de transmission excentrique.

2. Mécanisme de transmission excentrique selon la revendication 1, **caractérisé en ce que** l'agencement d'espaces creux comprend d'autres espaces creux, les espaces creux
- étant agencés décalés les uns par rapport aux autres dans le sens circonférentiel et/ou dans le sens axial de l'organe de levage (HG), et
- étant reliés ensemble ou séparément à la source d'alimentation en pression (DQ).

3. Mécanisme de transmission excentrique selon la revendication 1, **caractérisé en ce que** l'agencement d'espaces creux dans une distance angulaire circonférentielle avant (av) et/ou une distance angulaire circonférentielle arrière (ah) est limité par l'extrémité avant ou arrière, en fonction du sens de rotation, d'une section circonférentielle (UN) de l'organe de levage (HG) correspondant à la phase basse pression de l'organe de levage (HG).

4. Mécanisme de transmission excentrique selon la revendication 3, **caractérisé en ce que** la distance angulaire circonférentielle avant (av) et/ou la distance angulaire circonférentielle arrière de l'agencement d'espaces creux est égale au maximum à 10°.
